# EUROPÄISCHE PATENTSCHRIFT

(11) **EP 0 250 788 B1**
(45) Veröffentlichungstag und Bekanntmachung des Hinweises auf die Patenterteilung: **27.12.1991**
(21) Anmeldenummer: 87106726.0
(22) Anmeldetag: 08.05.1987
(51) Int. Cl.: A63C 7/10

(54) **Integrierte Skibremse**
Integrated ski brake
Frein de ski intégré

(30) Priorität: 30.06.1986 DE 3621944
(43) Veröffentlichungstag der Anmeldung: 07.01.1988
(73) Patentinhaber: Marker Deutschland GmbH, 82438 Eschenlohe (DE)
(72) Erfinder: Sedlmair, Gerhard, D-8105 Farchant (DE)
(74) Vertreter: Gossel, Hans K., Dipl.-Ing.

(56) Entgegenhaltungen:
- DE-A- 2 558 247
- DE-A- 2 908 900
- DE-A- 3 526 145
- FR-A- 2 470 616
- FR-A- 2 544 211

## Beschreibung

Die Erfindung bezieht sich auf eine in einem Gehäuse einer Sicherheits-Skibindung integrierte Skibremse gemäß dem Oberbegriff des Patentanspruchs 1.

Bei einer derartigen z.B. aus der japanischen Patentveröffentlichung 56-11473 vom 14.03.81 bekannten Skibremse wird die Schwenkbewegung um die Querachse durch die Längsbewegung des Gehäuses gegenüber einer skifesten Führungsschiene gesteuert. Das einziehen der freien Bremsflügelenden zur Skimitte hin erfolgt dadurch, daß die Bremsflügel über ihre normal zur Querachse verlaufende Achse hinaus verlängert sind und über diese Verlängerungen mit Steuernocken an den Seitenwänden des Gehäuses zusammenwirken, gegen die sie federnd gepreßt werden. Mit einer Bewegung des Gehäuses zum Skiende hin schwenken die Bremsflügel um die Querachse hoch. Dabei laufen die freien enden der Verlängerungen der Bremsflügel auf vorstehende Partien der Steuernocken auf, wodurch die freien Enden der Bremsflügel zur Skimitte hin eingezogen werden.

Diese Skibremse weist verschiedene Nachteile auf, die wohl begründen, daß sie bisher keinen Eingang in die Praxis gefunden hat. So ist die außerhalb des Gehäuses liegende Mechanik zum Einziehen der Bremsflügel nicht nur dem guten Aussehen der Sicherheits-Skibindung abträglich sondern auch störungsempfindlich und durch äußere Einflüsse leicht zu beschädigen. Weiter führt diese Konstruktion zu einer großen Baubreite des Gehäuses.

Zweck der vorliegenden Erfindung ist es darum, eine in einem Gehäuse einer Sicherheits-Skibindung integrierte Skibremse zu schaffen, die sowohl eine normale Baubreite des Gehäuses zuläßt als auch klein baut, sich aus einfach herzustellenden Teilen zusammensetzt u. äußerst unempfindlich ist gegen Funktionsstörungen.

Dieses ist erfindungsgemäß durch die kennzeichnenden Merkmale des Patentanspruchs 1 erreicht. Vorteilhafte konstruktive Einzelheiten sind in den Patentansprüchen 2 bis 5 angegeben.

Die Maßnahme nach dem Merkmal des Patentanspruchs 6 läßt Konstruktionen zu, bei denen die Skibremse auch unabhängig von der Längsbewegung des Gehäuses um die horizontale Querachse schwenken kann. Dieses vermeidet nicht nur eine große Getriebeübersetzung sondern erweitert auch den Anwendungsbereich der Stibremse, da das Gehäuse der Bindung auch unbeweglich auf dem Ski gehalten sein kann. Die Patentansprüche 7 bis 11 betreffen weitere Konstruktionsdetails.

Anhand der beiliegenden Zeichnungen ist ein Ausführungsbeispiel der Erfindung im folgenden ausführlich beschrieben. Es zeigen:
Fig. 1 den Fersenteil einer Sicherheits-Skibindung mit integrierter Skibremse in Seitenansicht im fahrbereiten Zustand,
Fig. 2 in der oberen Hälfte eine Draufsicht zu Fig. 1 und in der unteren Hälfte einen Schnitt nach der Linie A bis H in Fig. 1,
Fin. 3 einen vertikalen Längsschnitt nach der Linie K bis N in Fig. 2,
Fig. 4 einen vertikalen Querschnitt nach der Linie O bis T in Fig. 3 und
Fig. 5 einen der Fig. 3 entsprechenden Schnitt, in welchem die Skibremse jedoch ihre Bremsposition einnimmt.

Bei dem im vorliegenden Fall gewählten Skibindungsteil handelt es sich beispielsweise um einen Fersenteil. Die spezielle Konstruktion dieses Fersenteils ist für die vorliegende Erfindung unwesentlich, so daß der Fersenteil nur soweit dargestellt ist, wie es zum Verständnis der Erfindung notwendig ist. Der Fersenteil ist in seiner Gesamtheit mit 1 bezeichnet. Nur in den Fig. 1 und 3 ist sein Sohlenhalter strichpunktiert eingezeichnet. Strichpunktiert ist in diesen Fig. ebenfalls das hintere Ende eines Skischuhs angedeutet. Der Fersenteil weist ein Gehäuse 2 auf, an dem der Sohlenhalter in üblicher Weise entgegen der Kraft einer Feder und/oder willkürlich auf einer horizontalen Querachse 3 schwenkbar ist. In dem Gehäuse ist die erfindungsgemäße und im folgenden noch ausführlich beschriebene Skibremse gelagert.

Das Gehäuse ist als Schlitten ausgebildet, der in üblicher Weise an einer Grundplatte 4 längsverschiebbar gehalten ist. Mittels einer fest mit der Grundplatte verbundenen Trittplatte 5 ist diese auf einem strichpunktiert angedeuteten Ski festlegbar. Ein auf dem Ski zu montierender Haltebügel 6 dient als Verschiebelager für das hintere Ende der Grundplatte. Zum Abstützen des hinteren Skischuhendes sind an der Trittplatte 5 zwei symmetrisch zu einer vertikalen Längsebene liegende Rippen 7 vorgesehen (siehe insbesondere Fig. 2).

Die Skibremse umfaßt zwei spiegelgleiche Bremsflügel 8, 9, die jeweils aus einem L-förmigen Drahtstück bestehen. Gemäß der vorliegenden Erfindung ist die horizontale Querachse der Skibremse aus zwei koaxial zueinander liegenden Buchsen 10, 11 gebildet, die jeweils den kurzen Schenkel 12 bzw. 13 eines Bremsflügels aufnehmen. Jeder Bremsflügel ist aus einem unrunden Drahtstück gebildet. Im vorliegenden Fall ist der Querschnitt quadratisch. Der lange Schenkel 14 bzw. 15 jedes Bremsflügels besitzt an seinem freien Ende eine Umspritzung 16, die zur Erzielung einer guten Bremsleistung am freien Ende abgewinkelt ist und scharfkantig ausläuft. Die kurzen Schenkel 12, 13 bilden Steuerhebel zum Bewegen der freien Bremsflügelenden quer zur Skilängsrichtung. Die Ausnehmungen der Buchsen 10, 11, die im Schlitten 2 drehbar gelagert sind, besitzen in ihrem zentralen Teil eine dem Querschnitt der kurzen Schenkel 12, 13 entsprechende Form. In Bezug auf die in Fig. 2 dargestellte Lage erweitert sich die Aussparung zu beiden Enden der Buchse hin wenigstens annähernd symmetrisch zur Schwenkachse, so daß sich die kurzen Schenkel um eine in Bezug auf die Darstellung nach Fig. 2 vertikale Achse entsprechend schwenken lassen.

Die axiale Verschiebung der kurzen Schenkel 12, 13 in den Buchsen 10, 11 ist nach außen hin durch jeweils einen Stift 17 und nach innen hin durch jeweils eine Umspritzung 18 bzw, 19 des Winkels der L-förmigen Bremsflügel vermieden. Entsprechend dem Schwenkradius der Schenkel 12, 13 sind die Buchsen 10, 11 stirnseitig gekrümmt. Jede Buchse ist im mittleren Bereich auf einem kurzen Stück unrund abgesetzt, auf dem ein Blechstanzstück 20 mit einem entsprechenden Loch gelagert ist. Die Blechstanzstücke bilden zwei kongruente zweiarmige Hebel, deren längere Arme 21 sich skischuhseitig aus dem Schlitten erstrecken und an ihrem freien Ende über einen Bolzen 22 miteinander verbunden sind. Der Bolzen trägt eine Rolle 23, die in noch zu beschreibender Weise zum Zusammenwirken mit dem hinteren Ende der Skischuhsohle bestimmt ist. Die zweiten kürzeren Arme 24 der Blechstanzstücke erstrecken sich in das Innere des Schlittens 2 hinein. Sie besitzen jeweils einen radialen Einschnitt 25, der zur Aufnahme eines achsparallelen Stiftes 26 dient. Dieser Stift steht unter dem Einfluß von zwei Druckstücken 27, 28 gegen die jeweils eine Schraubendruckfeder 29 wirkt, die sich ihrerseits am Schlitten 2 abstützt. Die Druckstücke sind kolbenartig in sich in Skilängsrichtung erstreckenden Führungszylindern 30 im Schlitten gelagert.

Die Stifte 17 zur Sicherung der kurzen Schenkel 12, 13 der Bremsflügel 8, 9 gegen axiale Verschiebung sind aus einem U-förmig gebogenen Drahtstück 32 gebildet (siehe insbesondere Fig.4). In der Ruhestellung der Skibremse liegt dieses Drahtstück einem Anschlag im Schlitten 2 an, der durch einen Querstift 33 gebildet ist. Zum Spreizen der Bremsflügel 8, 9 beim Übergang aus der Ruhestellung in die Bremsstellung dient eine gewundene Biegefeder 34, die auf der horizontalen Querachse 3 gelagert ist. Das freie Ende des Schenkels 35 der Feder ist abgewinkelt und in einer horizontalen Querbohrung 36 einer Schlittenwand abgestützt (siehe insbesondere Fig. 3 und 4), während der Schenkel 37 der Feder 34 sich nach unten hin erstreckt und an seinem freien Ende zu einem U ab- und zurückgewinkelt ist, so daß dieses Ende federnd auf die aus den Buchsen 10, 11 herausragenden freien Enden der kurzen Schenkel 12, 13 der Bremsflügel 8, 9 wirkt.

In den Fig. 1 bis 4 nimmt die Skibremse ihre Ruhestellung ein. Dabei sind die freien Enden der langen Schenkel 14, 15 der Bremsflügel 8, 9 zur Skimitte hin eingezogen. Diese Stellung nimmt die Skibremse nur ein, wenn sich ein Skischuh in der Bindung befindet, wie in den Fig. 1 und 3 angedeutet ist. Die Rolle 23 stützt sich unter dem Einfluß der Schraubendruckfedern 29 an der Unterseite der Sohle des Skischuhs ab.

Kommt der Skischuh unwillkürlich oder willkürlich von der Skibindung und damit vom Ski frei, schwenkt die Skibremse aus ihrer Ruhestellung in ihre Bremsposition entsprechend Fig. 5. Dieses geschieht unter dem Einfluß der Federn 29, die über die Druckstücke 27, 28 und den Stift 26 auf die kurzen Arme 24 der Blechstanzstücke 20 wirken und diese in Bezug auf die Fig. 1 und 3 im Uhrzeigersinn schwenken. Durch die drehfeste Verbindung der Blechstanzstücke mit den Buchsen 10, 11 werden diese und damit auch die Bremsflügel 8, 9 mitgeschwenkt. Mit Beginn der Schwenkbewegung setzt gleichzeitig das Spreizen der Bremsflügel ein, da der Schenkel 37 der Feder 34 die aus den Buchsen 10, 11 herausragenden freien Enden der kurzen Schenkel 12, 13 der Bremsflügel belastet und die kurzen Schenkel in den sich nach außen hin erweiternden Aussparungen der Buchsen um eine normal zu der Buchsenachse verlaufende Achse schwenkt.

das Einziehen der Bremsflügel 8, 9 entgegen der Kraft der Feder 34 geschieht durch Zurückschwenken der kurzen Schenkel 12, 13 in den Aussparungen der Buchsen 10, 11, wenn das U-förmige Drahtstück 32 gegen den Querstift 33 läuft, wodurch beim Weiterschwenken der Bremsflügel in Bezug auf Fig. 5 entgegen dem Uhrzeigersinn die aus den Buchsen herausragenden freien Enden der kurzen Schenkel 12, 13 zurückgehalten werden, so daß schließlich wieder die Ruhestellung erreicht wird (siehe insbesondere Fig. 2 und 3).

## Patentansprüche

1. Sicherheits-Skibindung mit einer in einem Gehäuse integrierten Skibremse, wobei diese um eine horizontale Querachse schwenkbar ist, unter dem Einfluß wenigstens einer Feder (29) steht und zwei spiegelgleiche Bremsflügel (8, 9) umfaßt, die an der Querachse um jeweils eine normal zu dieser verlaufenden Achse derart schwenkbar sind, daß die freien Bremsflügelenden in der Ruhestellung entgegen der Kraft einer Spreizfeder (34) zur Skimitte hin eingezogen sind,
**dadurch gekennzeichnet**,
daß die Querachse aus zwei Buchsen (10, 11) gebildet ist, die mindestens zur vertikalen Längsebene des Gehäuses (2) hin sich erweiternd ausgespart sind, daß in der Aussparung jeder Buchse (10, 11) jeweils ein Steuerhebel (12, 13) um die normal zur Querachse verlaufende Achse schwenkbar gelagert ist und daß jeder Steuerhebel (12, 13) in Drehrichtung seiner Buchse (10, 11) gegenüber dieser drehfest und in Achsrichtung seiner Buchse gegenüber dieser unbeweglich ist.

2. Sicherheits-Skibindung nach Anspruch 1, dadurch gekennzeichnet, daß jeder Bremsflügel (8, 9) aus einem L-förmigen Drahtstück besteht, dessen kurzer Schenkel den Steuerhebel (12,13) bildet.

3. Sicherheits-Skibindung nach Anspruch 2, dadurch gekennzeichnet, daß der Bremsflügel (8,9) aus einem unrunden Drahtstück besteht.

4. Sicherheits-Skibindung nach einem der vorhergehenden Ansprüche, dadurch gekennzeichnet, daß die sich erweiternd ausgesparten Enden der Buchsen (10,11) derart gekrümmt sind, daß der Krümmungsmittelpunkt mit dem Schwenkpunkt des Steuerhebels (12,13) in der Aussparung zusammenfällt, und daß die Steuerhebel (12, 13) in den Buchsen (10,11) gegen Längsverschiebung sichernde Elemente (17;18,19) ständig in Anlage mit den gekrümmten Buchsenenden sind.

5. Sicherheits-Skibindung nach einem der vorhergehenden Ansprüche, dadurch gekennzeichnet, daß die Buchsen (10,11) beidendig sich erweiternd ausgespart sind.

6. Sicherheits-Skibindung nach einem der vorhergehenden Ansprüche, dadurch gekennzeichnet, daß mit jeder Buchse (10,11) ein Hebel (20) drehfest verbunden ist, der unter dem Einfluß einer Bremsfeder (29) steht.

7. Sicherheits-Skibindung nach Anspruch 6, dadurch gekennzeichnet, daß die Bremsfeder (29) unter Zwischenschaltung eines Druckstücks (27,28) und eines in den Hebeln (20) gelagerten achsparallelen Stiftes (26) auf die Hebel wirkt.

8. Sicherheits-Skibindung nach Anspruch 6 oder 7, dadurch gekennzeichnet, daß die Hebel beider Buchsen von einer gemeinsamen Feder belastet sind.

9. Sicherheits-Skibindung nach Anspruch 8, dadurch gekennzeichnet, daß die Bremsfeder die das Gehäuse in Richtung zum Skischuh hin belastende Andruckfeder ist.

10. Sicherheits-Skibindung nach einem der Ansprüche 6 bis 9, dadurch gekennzeichnet, daß die Hebel auf den Buchsen als zweiarmige Hebel (20) ausgebildet sind und daß die zweiten Arme (21) als zum Zusammenwirken mit der Skischuhsohle bestimmtes Pedal dienen.

11. Sicherheits-Skibindung nach Anspruch 10, dadurch gekennzeichnet, daß die freien Enden der zweiten Arme (21) über einen Bolzen (22) miteinander verbunden sind und daß auf dem Bolzen eine Rolle (23) gelagert ist.

## Claims

1. A safety ski binding with a ski brake integrated in a housing, wherein the latter is pivotable round a horizontal transverse axial member, is subject to the action of at least one spring (29) and comprises two symmetrical brake wings (8, 9) that are pivotable at the transverse axial member round one pin each extending perpendicular to the latter in such a way that in the rest position, the free brake wings are retracted towards the ski centre against the force of an expanding spring (34),
**characterized in that**
the transverse axial member is formed by two sockets (10, 11) hollowed out to flare at least towards the vertical longitudinal plane of the housing (2), that in the hollowed out part of each socket (10, 11) one control lever (12, 13) each is pivotably mounted round the pin extending perpendicular to the transverse axial member and that each control lever (12, 13) is in the direction of rotation of its socket (10, 11) fixed thereto for rotation with the latter and is, in the axial direction of its socket, immovable in relation to the latter.

2. A safety ski binding according to claim 1, characterized in that each brake wing (8, 9) consists of an L-shaped wire section, the short arm whereof forms the control lever (12, 13).

3. A safety ski binding according to claim 2, characterized in that the brake wing (8, 9) is made of a wire section that is not round.

4. A safety ski binding according to one of the preceding claims, characterized in that the flaring hollowed out ends of the sockets (10, 11) are curved in such a way that the centre of curvature coincides with the point of pivoting of the control lever (12, 13) in the hollowed out part and that the elements (17; 18, 19) securing the control levers (12, 13) in the sockets (10, 11) against axial displacement constantly bear against the curved socket ends.

5. A safety ski binding according to one of the preceding claims, characterized in that the sockets (10, 11) are hollowed out to flare at both ends.

6. A safety ski binding according to one of the preceding claims, characterized in that a lever (20) is fixedly joined to each socket (10, 11) for rotation, which lever is subject to the action of a brake spring (29).

7. A safety ski binding according to claim 6, characterized in that the brake spring (29) acts on the levers with the interposition of a thrust block (27, 28) and of an axially parallel pin (26) mounted in the levers (20).

8. A safety ski binding according to claim 6 or 7, characterized in that the levers of both sockets are loaded by a common spring.

9. A safety ski binding according to claim 8, characterized in that the brake spring is the bearing spring loading the housing towards the ski boot.

10. A safety ski binding according to one of claims 6 to 9, characterized in that the levers on the sockets are designed as two-armed levers (20) and that the second arms (21) serve as the pedals intended to cooperate with the sole of the ski boot.

11. A safety ski binding according to claim 10, characterized in that the free ends of the second arms (21) are interconnected via a pin (22) and that a roller (23) is mounted on the pin.

## Revendications

1. Fixation de sécurité de ski avec un frein de ski intégré à un boîtier, ce frein pouvant pivoter autour d'un axe tranversal et se trouvant sous l'influence d'au moins un ressort (29) et comprenant deux ailettes de frein spéculairement symétriques (8, 9) qui peuvent pivoter sur l'axe transversal respectivement autour d'un axe s'étendant normalement à celui-ci, de telle façon que les extrémités libres d'ailette de frein sont rétractées dans la position de repos à l'encontre de la force d'un ressort écarteur (34) en direction du milieu du ski, caractérisée en ce que l'axe transversal se compose de deux douilles (10, 11) qui sont évidées en s'élargissant en direction au moins du plan longitudinal vertical du boîtier (2), en ce que dans l'évidement de chaque douille (10, 11), respectivement un levier de commande (12, 13) est monté de façon à pouvoir pivoter autour de l'axe s'étendant normalement à l'axe transversal et en ce que chaque levier de commande (12, 13) est, dans la direction de rotation de sa douille (10, 11), solidaire en rotation de celle-ci et, en direction axiale de sa douille, immobile vis-à-vis de celle-ci.

2. Fixation de sécurité de ski selon la revendication 1, caractérisée en ce que chaque ailette de frein (8, 9) consiste en un morceau de fil métallique en forme de L dont la branche courte constitue le levier de commande (12, 13).

3. Fixation de sécurité de ski selon la revendication 2, caractérisée en ce que l'ailette de frein (8, 9) consiste en un morceau de fil métallique non rond.

4. Fixation de sécurité de ski selon l'une des revendications précédentes, caractérisée en ce que les extrémités évidées, s'élargissant, des douilles (10, 11) sont courbées de telle manière que le centre de courbure coïncide avec le point de pivotement du levier de commande (12, 13) dans l'évidement et en ce que les leviers de commande (12, 13) sont, dans les douilles (10, 11), constamment en application contre les extrémités de douille courbées à l'encontre d'éléments (17; 18, 19) empêchant un déplacement longitudinal.

5. Fixation de sécurité de ski selon l'une des revendications précédentes, caractérisée en ce que les douilles (10, 11) sont évidées en s'élargissant aux deux extrémités.

6. Fixation de sécurité de ski selon l'une des revendications précédentes, caractérisée en ce qu'à chaque douille (10, 11) est relié solidairement en rotation un levier (20) qui est placé sous l'influence d'un ressort de freinage (29).

7. Fixation de sécurité de ski selon la revendication 6, caractérisée en ce que le ressort de frein (29) agit sur les leviers avec interposition d'une pièce de pression (27, 28) et d'une cheville (26) montée parallèlement à l'axe dans les leviers (20).

8. Fixation de sécurité de ski selon la revendication 6 ou 7, caractérisée en ce que les leviers des deux douilles sont chargés par un ressort commun.

9. Fixation de sécurité de ski selon la revendication 8, caractérisée en ce que le ressort de frein est le ressort d'appui chargeant le boîtier en direction de la chaussure de ski.

10. Fixation de sécurité de ski selon l'une des revendications 6 à 9, caractérisée en ce que les leviers, sur les douilles, sont réalisés sous forme de leviers (20) à deux bras et en ce que les seconds bras (21) servent de pédale destinée à la coopération avec la semelle de chaussure de ski.

11. Fixation de sécurité de ski selon la revendication 10, caractérisée en ce que les extrémités libres des seconds bras (21) sont reliées entre elles par l'intermédiaire d'axes (22) et en ce qu'un galet (23) est monté sur l'axe.
